# EUROPÄISCHE PATENTSCHRIFT

(11) **EP 0 813 636 B1**
(45) Veröffentlichungstag und Bekanntmachung des Hinweises auf die Patenterteilung: **21.11.2001**
(21) Anmeldenummer: 96905717.3
(22) Anmeldetag: 08.03.1996
(51) Int. Cl.: E03C 1/05

(54) **WASSERAUSLAUFARMATUR**
WATER OUTLET FITTING
ROBINETTERIE A EAU

(30) Priorität: 10.03.1995 DE 19508644
(43) Veröffentlichungstag der Anmeldung: 29.12.1997
(73) Patentinhaber: Aquis Sanitär AG, 9445 Rebstein (CH)
(72) Erfinder: Aquis Sanitär AG, 9445 Rebstein (CH)
(74) Vertreter: Patentanwälte Eisele, Otten, Roth & Dobler
(86) Internationale Anmeldenummer: DE9600442
(87) Internationale Veröffentlichungsnummer: WO9628618

(56) Entgegenhaltungen:
- EP-A- 0 312 781
- EP-A- 0 501 262
- EP-A- 0 501 263
- EP-A- 0 530 856
- WO-A-94/00645
- DE-U- 9 211 577
- US-A- 5 187 818

## Beschreibung

Die Erfindung betrifft eine Wasserauslaufarmatur mit einem Sender, einem Empfänger und einer elektronischen Schaltanordnung zur berührungslosen Betätigung eines eingebauten Sperrventils nach dem Oberbegriff des Patentanspruchs 1. Unter "berührungslosen" Wasserauslaufarmaturen dieser Art sind sowohl Waschtischarmaturen als auch andere im Sanitärbereich erforderliche Spülgeräte und dergleichen zu verstehen. Sie arbeiten meist mit Infrarotstrahlen, die durch die Hände oder andere Körperteile des Benutzers reflektiert und von dem Empfänger aufgenommen werden.

Es gibt bereits intelligente Wasserauslaufarmaturen, die eine hochentwickelte, umfangreiche elektronische Schaltanordnung (Mikroprozessor) enthalten, die von einer eingebauten Batterie gespeist wird. Eine solche Schaltanordnung kann in verschiedenen Betriebsarten, sogenannten Funktionen betrieben werden, die sich von der Grundbetriebsart, bei der kaltes Wasser fließt, solange sich Hände unter dem Auslauf befinden, unterscheidet. Die Auswahl der Betriebsart geschieht mit Hilfe eines besonderen Einstellgeräts (Fernbedienung) durch Aussenden von Infrarot-Einstellsignalen, die über den ansonsten betrieblich genutzten Empfänger, beispielsweise einen Photowiderstand, von einer in der der Schaltanordnung enthaltenen Dekodierungseinrichtung aufgenommen werden.

Eine andere Armatur dieser Art ist in der Gebrauchsmusterschrift DE-U-92 11 577 beschrieben. Hier werden die Betriebsarten oder Funktionen AUS, KALT, AUTOM und HEISS unterschieden. Zum Einstellen einer bestimmten Funktion ist ein Wählschalter vorgesehen, dessen Drehglied in den verschiedenen Raststellungen einrastet. Alternativ ist ein Mehrtastenschalter vorgesehen. Sowohl aus Platzgründen als auch wegen des erforderlichen Feuchtigkeitsschutzes ist jedoch der Einbau solcher verhältnismäßig komplizierter Schalter an einer Wasserarmatur problematisch und aufwendig.

Das Einstellgerät ist jedoch meist nicht griffbereit, seine Bedienung ist teilweise kompliziert und es verteuert den Anschaffungspreis der automatischen Armatur.

Der Erfindung liegt deshalb die Aufgabe zugrunde, die Auswahl der Funktion bzw.die Umstellung der elektronischen Schaltanordnung von einer Funktion auf eine andere zweckmäßiger und einfacher durchzuführen.

Ausgehend von einer Wasserauslaufarmatur der einleitend bezeichneten Art wird diese Aufgabe erfindungsgemäß durch die kennzeichnenden Merkmale des Patentanspruchs 1 gelöst. Danach ist an der Armatur ein Schalter fest angebracht, der ohne weiteres von Hand betätigt werden kann und als Befehlsgeber für die entsprechend ausgestaltete elektronische Schaltanordnung bzw. deren Dekodierungseinrichtung dient. Mit ihm können AUS/EIN-Signale und damit Impulse beliebiger Dauer eingegeben werden, welche die Dekodierungseinrichtung aufnimmt und in gewünschter Weise umsetzt. Der Befehl ist z.B. eine Impulsgruppe, die sich von einer anderen Impulsgruppe insbesondere durch die Anzahl und/oder Länge und/oder Reihenfolge ihrer einzelnen Impulse unterscheidet. Beispielsweise können die Befehle zur Auswahl der Funktion durch eine Anzahl kurzer Impulse und die Einstellbefehle der Unterfunktion durch längere Impulse gekennzeichnet sein.

Der Schalter ist im bevorzugten und einfachsten Fall ein Drucktaster, der an der Außenoberfläche der Armatur sitzt und ohne weiteres zugänglich ist. Er kann aber auch in der Armatur eingebaut und von einer wasserdichten Haut abgedeckt oder mittels eines Stifts oder eines anderen einfachen Werkzeugs betätigbar sein. Ferner wird vorgeschlagen, den Schalter als sogenannte Sensortaste auf kapazitiver Basis auszubilden. Schließlich kann, sofern mehrere Photowiderstände als Empfänger für den Normalbetrieb vorgesehen sind, oder durch Anordnung eines zusätzlichen "Eingabe-Empfängers", dieser Empfänger als Schalter verwendet werden, indem man ihn mit der Fingerkuppe vollständig abdeckt. Diese Beeinflussungsmöglichkeit der Schaltanordnung setzt allerdings voraus, daß durch eine Vergleichsmessung mit einem anderen Empfänger festgestellt wird, daß eine bestimmte Raumbeleuchtung vorhanden ist und die Abdunkelung des "Eingabe-Empfängers" nicht auf eine totale Verdunkelung des Betriebsraumes zurückzuführen ist.

Es ist bekannt, automatische Wasserauslaufarmaturen der beschriebenen Art mit einer optischen Anzeigeeinrichtung, z.B. mit einer Leuchtdiode auszurüsten. Diese zeigt zum Beispiel einen fortgeschrittenen Batterieverbrauch an. Wenn nun per Eingabeschalter, wie beschrieben, die elektronische Schaltanordnung auf eine andere Funktion umgestellt wird, kann es von Vorteil sein, wenn die Bedienungsperson die richtige Auswahl auch kontrollieren kann. Dazu wird vorgeschlagen, daß eine optische Anzeigeeinrichtung vorgesehen ist, welcher den mittels des Schalters eingegebenen Einstellbefehl quittiert. Im einfachsten Fall werden die Befehlsimpulse optisch begleitet. Es kann aber auch nach Abschluß der Befehlseingabe von der Armatur ein funktionstypisches Lichtsignal abgegeben werden. Schließlich ist es möglich, durch regelmäßige Blinksignale die Betätigung des Schalters zu erleichtern. Zum Beispiel könnte festgelegt werden, daß zur Eingabe eines bestimmten Befehls der Schalter so lange gedrückt bleibt, bis die Leuchtdiode 5mal aufgeblinkt hat.

Ein Ausführungsbeispiel der Erfindung wird nachstehend anhand der einzigen Zeichnung erläutert.

Es ist eine Wasserauslaufarmatur 1 mit einem Perlator 2 an der Auslauföffnung dargestellt. In einem Anbaugehäuse 3 ist eine elektronische Schaltanordnung und die erforderliche Batterie untergebracht. Sie trägt auch die Sende-Empfangs-Einheit 4, mit deren Hilfe das eingebaute Sperrventil betätigt wird, wenn man die Hände unter den Auslauf hält bzw. wieder entfernt. Ferner ist an dem Anbaugehäuse 3 ein Drucktaster 5 angeordnet, durch dessen Betätigung wenigstens einige der beispielhaft angegebenen folgenden Funktionen und Unterfunktionen ausgewählt werden können:
Dauer EIN: Dies ist die Normalfunktion. Das Wasser läuft, wenn man die Hände unter den Wasserauslauf hält.
Dauer AUS: Die Armatur ist außer Betrieb. Es wird kein Strom verbraucht. Diese Funktion ist zum Beispiel erforderlich bei Hotels, die nur saisonal belegt sind
TEMPERATUR: In dieser Funktion kann durch weitere Befehle die Ausflußtemperatur eingestellt werden, sofern ein Mischventil vorgesehen ist.
DURCHFLUSSMENGE: Hierbei kann ebenfalls durch nachfolgende Befehle der Wasserstrahl reguliert werden.
ZAPFMENGE: Diese Funktion sieht vor, daß nach erstmaliger Wasseranforderung die Armatur eine bestimmte Zeit lang geöffnet bleibt und dann selbständig sperrt. Auf diese Weise wird nach Maßgabe der Durchflußmenge eine bestimmte Zapfmenge, z.B. 5 Liter, abgegeben. Dies kann bei Wirtschaftsbetrieben zweckmäßig sein, bei denen Gefäße bestimmter Größe immer wieder gefüllt werden müssen In einer Unterfunktion kann die Zapfmenge verändert werden..
Umschaltung BRAUCHWASSER/TRINKWASSER: Sofern eine Filter- oder Wasseraufbereitungseinrichtung vorgesehen ist, kann mittels eines zusätzlichen Umstellventils wahlweise Wasser aus einer der beiden Leitungen entnommen werden.
EMPFINDLICHKEIT DER SENSORIK: Bei dieser Funktion kann durch weitere Befehle die Armatur auf bestimmte Einbauverhältnisse hin optimal angepaßt werden.
STROMSPARFUNKTION: Die Sensorimpulse, die z.B. im Abstand von 0,8 Sekunden abgegeben werden, stellen den ins Gewicht fallenden Stromverbrauch dar. Durch Verlängerung des Impulsabstands in dieser Funktion kann deshalb eine Erhöhung der Lebensdauer der Batterie erreicht werden.

Bei diesem beschriebenen Beispiel ist die Rekodierungseinrichtung der Schaltanordnung so ausgebildet, daß die einzelnen Funktionen durch die Anzahl kurzer Schaltimpulse angewählt werden.Ein innerhalb dieser Funktion vorzunehmender Einstellvorgang, beispielsweise des Abstands der Sensorimpulse, erfolgt nach einer Pause durch länger dauerndes Drücken des Drucktasters 5, wodurch die Einstellgröße einen Zyklus vom kleinesten zum größten Wert durchläuft. Der Einstellvorgang wird beendet durch Loslassen des Drucktasters. Jeder folgende Eingabevorgang löscht selbsttätig die vorhergehende Funktion.

## Patentansprüche

1. Wasserauslaufarmatur mit einem Sender (4), einem Empfänger (4), einem elektrisch betätigbaren Sperrventil und einer elektronischen Schaltanordnung zur berührungslosen Betätigung des eingebauten Sperrventils, welche Schaltanordnung mehrere Funktionen und eine Dekodiereinrichtung aufweist, die kodierte Einstellbefehle zur Einstellung einer der möglichen Funktionen entgegennimmt und wirksam werden läßt, **dadurch gekennzeichnet, daß** an der Armatur (1) ein von außen. zugänglicher, von Hand betätigbarer elektrischer AUS/EIN-Schalter (5) angeordnet ist, der bei entsprechender Betätigung Einstellbefehle in Form von Schaltimpulsgruppen erzeugt, die sich nach der Anzahl und/oder der Länge und/oder der Reihenfolge der einzelnen Impulse unterscheiden, und daß die Dekodiereinrichtung auf diese Schaltimpulsgruppen abgestimmt ist.

2. Wasserauslaufarmatur nach Anspruch 1, **dadurch gekennzeichnet, daß** der Schalter (5) ein Drucktaster ist.

3. Wasserauslaufarmatur nach Anspruch 1, **dadurch gekennzeichnet, daß** eine optische Anzeigeeinrichtung vorgesehen ist, die den mittels des Schalters (5) eingegebenen Einstellbefehl quittiert.

## Claims

1. Water outlet fitting with a transmitter (4), a receiver (4), an electrically actuatable stop valve and an electronic switching arrangement for contactless actuation of the built-in stop valve, which switching arrangement has a plurality of functions and a decoding device which receives encoded setting commands to set one of the possible functions and allows these to take effect, **characterised in that** an electric ON/OFF switch (5) which can be actuated by hand and is accessible from the exterior is arranged on the fitting (1) and (5), in the event of appropriate actuation, produces setting commands in the form of switching pulse groups, which differ in the number and/or the length and/or the sequence of the individual pulses, and **in that** the decoding device is coordinated with these switching pulse groups.

2. Water outlet fitting according to claim 1, **characterised in that** the switch (5) is a pushbutton.

3. Water outlet fitting according to claim 1, **characterised in that** a visual display device is provided which confirms the setting command input by means of the switch (5).

## Revendications

1. Robinetterie, comportant un émetteur (4), un récepteur (4), une valve d'arrêt pouvant être électriquement actionnée, et un circuit électronique pour l'actionnement sans contact de la valve d'arrêt montée, lequel circuit présente plusieurs fonctions et un dispositif de décodage, qui reçoit et rend effectifs des ordres de réglage codés pour le réglage d'une des fonctions possibles,
**caractérisée en ce que**, sur la robinetterie (1), il est agencé un interrupteur MARCHE/ARRET électrique (5), accessible de l'extérieur, et pouvant être actionné manuellement, qui, lors d'un actionnement correspondant, engendre des ordres de réglage sous forme de groupes d'impulsions de commutation, qui se différencient selon le nombre et/ou la longueur et/ou la succession des impulsions individuelles, et **en ce que** le dispositif de décodage est accordé à ces groupes d'impulsions de commutation.

2. Robinetterie selon la revendication 1,
**caractérisée en ce que** l'interrupteur (5) est un bouton-poussoir.

3. Robinetterie selon la revendication 1,
**caractérisée en ce qu'**un dispositif d'affichage optique est prévu qui confirme l'ordre de réglage entré au moyen de l'interrupteur (5).
